# EUROPÄISCHE PATENTSCHRIFT

(11) **EP 4 299 473 B1**
(45) Veröffentlichungstag und Bekanntmachung des Hinweises auf die Patenterteilung: **23.07.2025**
(21) Anmeldenummer: 22181623.4
(22) Anmeldetag: 28.06.2022
(51) Int. Cl.: B65F 1/02, B65F 1/06, B65F 9/00, G06Q 10/00

(54) **ABFALLSAMMELSYSTEM**
WASTE COLLECTION SYSTEM
SYSTÈME DE COLLECTE DES DÉCHETS

(43) Veröffentlichungstag der Anmeldung: 03.01.2024
(73) Patentinhaber: SUND GmbH + Co. KG, 22143 Hamburg (DE)
(72) Erfinder: Klostermann, Martin, 22391 Hamburg (DE); Dede, Sören, 20149 Hamburg (DE)
(74) Vertreter: Michalski Hüttermann & Partner Patentanwälte mbB

(56) Entgegenhaltungen:
- WO-A1-2021/145533
- WO-A2-2006/029038
- CN-A- 111 232 487
- DE-A1- 102017 222 319
- US-B1- 11 144 066

## Beschreibung

Die vorliegende Erfindung betrifft ein Abfallsammelsystem. Die vorliegende Erfindung betrifft insbesondere ein Abfallsammelsystem, mit dem auf einfache und verlässliche Weise und mit einem hohen Automatisierungsgrad Abfälle zur Entsorgung gesammelt und prozessiert werden können.

Es ist oftmals notwendig, Abfallsäcke bereitzustellen und befüllte Abfallsäcke wieder zu sammeln, um den Inhalt einer Entsorgung oder einem Recycling zuzuführen. Dies kann gerade bei einer Vielzahl von Abfallsäcken zeit- und kostenintensiv sein.

US 2019/0382197 A1 beschreibt einen automatischen Abfalleimer. Dieser Abfalleimer versiegelt Mülltüten auf Knopfdruck automatisch und spannt nach Entfernen der gefüllten und versiegelten Mülltüte automatisch eine neue Mülltüte auf.

US 2015/0324760 A1 beschreibt ein Abfallverfolgungssystem, um Abfall von einer Position zu einer weiteren Position zu verfolgen. Hierzu werden Müllbeutel "getagged", also mit einer Markierung, wie etwa mit einem RFID-Tag, versehen. Die gefüllten Abfallbehälter werden eingesammelt und zu bestimmten Recycling-Stationen verbracht.

WO 2006/029038 A2 beschreibt eine Abfallentsorgungsvorrichtung umfassend einen externen Betätigungsmechanismus zur Betätigung einer Kartusche, die Packungen aus flexiblen Schläuchen verwendet. Insbesondere beschreibt dieses Dokument, dass verbesserte Vorrichtungen für das Gesundheitswesen zur hygienischen und geruchlosen Verpackung und Entsorgung von Windeln und Ähnlichem bereit gestellt werden, bei denen eine hygienische und im Wesentlichen geruchlose Entsorgung gewünscht wird.

WO 2011/45533 A1 beschreibt einen Abfallbehälter, umfassend einen Hauptkörper, der einen eingebauten Kunststoffbeutel zur Aufnahme von Müll und einen Deckel aufweist, der zum Öffnen und Schließen am oberen Teil des Hauptkörpers vorgesehen ist. Der Abfalleimer umfasst eine Halterung, in die ein rollenförmiger Kunststoffbeutel eingebaut ist, und eine Kunststoffbeutel-Verarbeitungseinheit, die ein Paar horizontal bewegliche Messer enthält, die den Kunststoffbeutel nach unten ziehen, um ihn freizugeben und die Oberseite des Kunststoffbeutels zu schneiden. Ferner ist eine Plastiktütenversiegelungseinrichtung vorgesehen, die unter der Plastiktütenhandhabungseinrichtung installiert ist und ein Paar Heißdrahtelemente enthält, um die Oberseite der Müll enthaltenden Plastiktüte heiß zu versiegeln.

CN111232487A beschreibt ein intelligentes Sammelsystem für Abfall, das einen intelligenten Abfallbehälter, einen mobilen Roboter und einen Server umfasst. Der intelligente Abfallbehälter und der mobile Roboter sind jeweils mit dem Server über ein drahtloses Netzwerk verbunden. Der intelligente Abfallbehälter wird verwendet, um den Abfall in den Gebäudeböden zu recyceln, wobei leere Abfallbehälter an bestimmten Positionen auf den Gebäudeböden gelagert werden, und gefüllte Abfallbehälter auf den Gebäudeböden verteilt werden.

Derartige aus dem Stand der Technik bekannte Lösungen können jedoch noch Verbesserungspotential aufweisen insbesondere hinsichtlich eines kostengünstigen und effektiven Prozessierens von Abfall.

Es ist daher die Aufgabe der vorliegenden Erfindung, eine Maßnahme zu schaffen, durch welche wenigstens ein Nachteil des Stands der Technik zumindest teilweise überwunden werden kann. Es ist insbesondere eine Aufgabe der vorliegenden Erfindung, eine Lösung bereitzustellen, durch die ein kostengünstiges und effizientes Prozessieren von Abfall möglich wird.

Die Lösung der Aufgabe erfolgt erfindungsgemäß durch ein Abfallsammelsystem mit den Merkmalen des Anspruchs 1. Bevorzugte Ausgestaltungen der Erfindung sind in den Unteransprüchen, in der Beschreibung und in den Figuren offenbart, wobei weitere in den Unteransprüchen oder in der Beschreibung oder den Figuren beschriebene oder gezeigte Merkmale einzeln oder in einer beliebigen Kombination einen Gegenstand der Erfindung darstellen können, wenn sich aus dem Kontext nicht eindeutig das Gegenteil ergibt.

Beschrieben ist ein Abfallsammelsystem zum zumindest teilweise automatisierten Prozessieren von Abfallsäcken, aufweisend
- eine Befüllanordnung mit
   - einer Aufnahmeeinrichtung, insbesondere einem Rahmen, zum Aufnehmen und Fixieren eines Abfallsacks;
   - einer Spannanordnung zum automatisierten Aufspannen des Abfallsacks in einer Befüllposition der Befüllanordnung; und
   - einer Verschlusseinrichtung zum automatisierten Verschließen des Abfallsacks; wobei
- das Abfallsammelsystem eine von der Befüllposition verschiedene Sammelposition zum Sammeln verschlossener Abfallsäcke aufweist;
- und wobei die Befüllanordnung einen Transfermechanismus zum Verbringen des Abfallsacks von der Befüllposition in die Sammelposition aufweist, wobei
das Abfallsammelsystem einen Sammelroboter aufweist, durch den automatisiert in der Sammelposition befindliche Abfallsäcke einsammelbar sind.

Ein derartiges Abfallsammelsystem erlaubt ein kostengünstiges und effizientes Prozessieren von Abfall, wie insbesondere Sammeln befüllter Abfallsäcke.

Das Abfallsammelsystem ist somit ausgebildet, um Abfall zu prozessieren, wobei ein Prozessieren lediglich am Ort einer Befüllanordnung stattfinden kann, oder wobei ein Prozessieren auch in räumlich ausgedehnterem Maße, etwa bis zu einer zentralen Sammelstation, ausgeführt werden kann, wie dies nachstehend in größerem Detail beschrieben wird. Dabei soll das Abfallsammelsystem einem zumindest teilweise, beispielsweise vollständig automatisierten Prozessieren von Abfallsäcken dienen.

Das beschriebene Abfallsammelsystem weist eine Befüllanordnung auf. Unter einer Befüllanordnung wird im Sinne der vorliegenden Erfindung insbesondere eine Anordnung verstanden in welcher Abfallsäcke von einem Benutzer befüllt werden können. Somit kann unter einer Befüllanordnung etwa ein Abfallbehälter verstanden werden, in dem von Personen Abfallsäcke mit Abfall befüllt werden können. Derartige Befüllanordnungen können beispielsweise in unterschiedlichen Räumen eines Gebäudes angeordnet sein, wodurch bei einer Vielzahl von Befüllanordnungen entsprechende Abfallsäcke nach Befüllung geleert werden müssen.

Die Befüllanordnung umfasst eine Aufnahmeeinrichtung, wie insbesondere einen Rahmen, zum Aufnehmen und Fixieren eines Abfallsacks. Der Abfallsack kann somit in der Aufnahmeeinrichtung, wie insbesondere in dem Rahmen, positioniert und fixiert werden, so dass der Abfallsack durch einen Benutzer befüllbar ist. Beispielsweise ist ein Deckel an der Aufnahmeeinrichtung angeordnet, um einen Zugang zu dem Abfallsack zu verschließen.

Um den Abfallsack geöffnet zu halten und einen Zugang für Abfall durch den Benutzer zu ermöglichen, umfasst die Befüllanordnung eine Spannanordnung zum automatisierten Aufspannen des Abfallsacks. Dadurch kann gewährleistet werden, dass der Abfallbeutel immer oder temporär geöffnet ist und befüllt werden kann. Beispielsweise kann der Müllbeutel dauerhaft geöffnet bleiben, oder auch nur auf Anforderung, etwa durch einen Knopfdruck an der Befüllanordnung, temporär geöffnet werden. In einer Position in welcher der Abfallsack befüllt werden kann und insbesondere aufgespannt ist, befindet sich der Abfallsack in einer sogenannten Befüllposition.

Wenn der Abfallsack zu einer vordefinierten Füllmenge gefüllt ist, kann dieser verschlossen werden. Dadurch kann eine Geruchsbelastung verhindert werden und es kann ferner verhindert werden, dass in dem Abfallsack entsorgter Abfall wieder aus dem Abfallsack gelangt, wenn der Abfallsack weiter prozessiert wird. Hierzu umfasst die Befüllanordnung eine Verschlusseinrichtung zum automatisierten Verschließen des Abfallsacks. Diese kann grundsätzlich in geeigneter Form ausgestaltet sein, um den Abfallsack sicher zu verschließen.

Nach einem abgeschlossenen Befüllvorgang wird der befüllte Abfallsack von der Befüllposition entfernt, um so den befüllten Abfallsack zu entsorgen und einen neu zu befüllenden, insbesondere unbenutzten, Abfallsack befüllen zu können. Hierzu weist das Abfallsammelsystem eine von der Befüllposition verschiedene Sammelposition zum Sammeln verschlossener Abfallsäcke auf. Die Sammelposition ist insbesondere benachbart zu der Befüllanordnung angeordnet und/oder beispielsweise Teil der Befüllanordnung. Die Sammelposition ist dabei beispielsweise derart angeordnet, dass ein dort befindlicher Abfallsack durch eine Person händisch oder bevorzugt automatisiert von der Befüllanordnung entfernt und weiter prozessiert werden kann.

Um befüllte Abfallsäcke von der Befüllposition zu der Sammelposition zu verbringen weist die Befüllanordnung ferner einen Transfermechanismus zum Verbringen des Abfallsacks auf. Der Transfermechanismus kann grundsätzlich wählbar ausgestaltet sein, insoweit ein Verbringen des Abfallsacks in die Sammelposition möglich ist. In einer einfachen Variante kann der Transfermechanismus beispielsweise ein Mechanismus sein, der den Abfallsack freigibt, also ermöglicht, dass der Abfallsack von der Befüllposition herunterfällt und in der Sammelposition zu liegen kommt. Darüber hinaus kann der Transfermechanismus zumindest teilweise mit der Spannanordnung identisch sein.

Ein vorbeschriebenes Abfallsammelsystem erlaubt es, insbesondere automatisiert auf die Befüllung eines Abfallsacks zu reagieren und so stets sicherzustellen, dass ein leerer oder zumindest befüllbarer Abfallsack bereitsteht und von einem Benutzer verwendet werden kann. Denn durch die Ausgestaltung der Befüllanordnung kann durch die vorbeschriebenen Komponenten stets ein Abfallsack für eine Befüllung aufgespannt sein und nach einer Befüllung bis zu einem vorbestimmten Befüllstand des Abfallsacks verschlossen und aus der Befüllposition in die Sammelposition verbracht werden. Dadurch wird die Befüllposition wieder frei, so dass ein neuer Abfallsack in der Befüllposition aufgespannt und zur Abfallentsorgung verwendet werden kann.

Dadurch kann die Entsorgung von Abfall durch Personen oder auch automatisiert vereinfacht werden, da das Abfallsammelsystem stets befüllte Abfallsäcke bereitstellt, so dass diese von der Sammelposition entnommen und gesammelt werden können. Die befüllten Abfallsäcke befinden sich in der Sammelposition, so dass ein einfaches Aufsammeln und Wegtransportieren möglich ist. Darüber hinaus sind die in der Sammelposition befindlichen Abfallsäcke sicher verschlossen, so dass eine Verschmutzung der Umgebung durch aus den Abfallsäcken austretenden Abfall verhindert werden kann.

Bevorzugt kann die Befüllanordnung ein Nachfüllvolumen zum Bereitstellen unbenutzter Abfallsäcke aufweisen. Durch ein derartiges Volumen, das etwa durch eine Kassette beziehungsweise ein Magazin für zu befüllende Abfallsäcke gebildet sein kann, kann sichergestellt werden, dass stets zu befüllende Abfallsäcke bereitstehen und somit im Anschluss an das Befüllen eines Abfallsacks und eines Transfers desselben auf die Sammelposition Abfall in einem neuen Abfallsack entsorgt werden kann. Entsprechend kann die Verlässlichkeit eines Abfallsammelsystems in dieser Ausgestaltung besonders hoch sein.

Das Nachfüllvolumen kann beispielsweise mit einer Anzeigeeinrichtung ausgestattet sein, die anzeigt, wenn nur noch eine begrenzte Anzahl an zu befüllenden Abfallsäcken vorhanden ist. Dies kann es sicherstellen, dass das Volumen rechtzeitig wieder aufgefüllt wird.

Ferner kann das Nachfüllvolumen bevorzugt derart angeordnet sein, dass es durch die Spannanordnung oder einen anderen Mechanismus erreichbar ist, so dass bevorzugt automatisiert ein zu befüllender Abfallsack entnommen werden und in der Befüllposition aufgespannt werden kann. In anderen Worten kann es von Vorteil sein, dass durch die Spannanordnung oder einen anderen Mechanismus ein unbenutzter Müllsack greifbar und in der Befüllposition aufspannbar ist. Dieser Vorgang kann etwa ausgelöst werden, wenn ein Abfallsack verschlossen oder in die Sammelposition verbracht wird. In dieser Ausgestaltung kann somit nach dem Befüllen eines Abfallsacks und nach dessen Transfer von der Befüllposition hin zu der Sammelposition das Bereitstellen eines neuen Abfallsacks automatisiert erfolgen. Dadurch tritt im Wesentlichen keine oder nur eine äußerst begrenzte Zeitspanne auf, in welcher kein zu befüllender Abfallsack vorliegt und somit in welcher die Befüllanordnung pausieren müsste.

Es kann weiterhin bevorzugt sein, dass die Verschlusseinrichtung eine Schweißvorrichtung zum verschließenden Verschweißen des Abfallsacks umfasst. Durch eine Schweißvorrichtung wird es möglich, einfach und sicher Abfallsäcke zu verschließen und so ein Herausfallen von Abfall aus dem Abfallsack bei einem Prozessieren desselben zu verhindern. Im Wesentlichen kann eine Schweißvorrichtung das Material des Abfallsacks aufschmelzen und die aufgeschmolzenen Teile beziehungsweise Bereiche miteinander verbinden, was eine stabile und sichere Verbindung ermöglichen kann. Entsprechend kann diese Ausgestaltung insbesondere von Vorteil sein, wenn Abfallsäcke aus Kunststoff verwendet werden. Denn bei Kunststoffsäcken kann auch bei niedrigen Temperaturen ein Verschweißen ermöglicht werden, so dass eine einfache Implementierung dieser Ausgestaltung möglich ist.

Weiter bevorzugt kann es vorgesehen sein, dass das Abfallsammelsystem, insbesondere die Befüllanordnung, einen Sender aufweist, durch den ein Signal ausgebbar ist, wenn ein Abfallsack auf der Sammelposition liegt. Ein derartiger Sender erlaubt es auf sichere Weise Informationen auszugeben, wenn ein befüllter Abfallsack vorliegt und entsprechend von der Befüllanordnung entfernt beziehungsweise eingesammelt werden kann. Dies gilt sowohl für ein manuelles weiteres Prozessieren des Abfallsacks, als auch für ein automatisiertes Prozessieren des Abfallsacks, wie dies nachstehend in größerem Detail beschrieben ist. Hinsichtlich eines manuellen Einsammelns kann ein derartiges Signal beispielsweise an einen Empfänger übertragen werden, welcher einer Person anzeigt, ob und gegebenenfalls wo ein einzusammelnder Abfallsack vorliegt. Ferner kann ein derartiges Signal an einen Sammelroboter übertragen werden, der dann ebenfalls entsprechend gesteuert werden kann, wie dies nachfolgend in größerem Detail beschrieben ist.

Der Sender kann grundsätzlich frei gewählt werden. Beispielsweise kann der Sender ausgewählt sein aus einem Bluetooth-Sender, einem RFID-Sender, einem WLAN-Sender, etwa einem Wifi-Sender, einem Mobilfunksender, oder Ähnlichem. Derartige Sender können Signale aussenden, welche etwa von einem tragbaren Empfänger einer Reinigungskraft empfangen werden, so dass ein händisches Entfernen und Prozessieren der Abfallsäcke verbessert wird. Weiterhin können entsprechende Signale auch von einer automatisierten Einrichtung zum Einsammeln der Abfallsäcke, etwa einem Sammelroboter, empfangen werden, wodurch ein automatisiertes Einsammeln von befüllten Abfallsäcken vereinfacht werden kann.

Ein derartiger Sender kann beispielsweise mit einem Sensor gekoppelt beziehungsweise über eine Datenverbindung, die kabelgebunden oder kabellos sein kann, verbunden sein, der wahrnimmt, ob ein Abfallsack sich in der Sammelposition befindet. Ein derartiger Sensor kann beispielsweise ein kamerabasierter Sensor sein oder ein anderer Sensor, wie etwa ein strahlungsbasierter Sensor, der detektiert, ob an einer bestimmten Position ein Hindernis vorliegt, worauf auf das Vorhandensein eines Abfallsacks geschlossen werden kann. Weiterhin kann etwa ein Gewichtssensor verwendet werden, der wahrnimmt, ob ein Gewicht auf der Sammelposition liegt, was ebenso dazu dient, einen Abfallsack in der Sammelposition zu detektieren. Schließlich kann auch der Transfermechanismus mit dem Sender verbunden sein, da nach Betätigen des Transfermechanismus ein Abfallsack in der Sammelposition liegt. All die vorstehenden Lösungen sind somit Beispiele dafür, einen Abfallsack in der Sammelposition zu detektieren. Zusammenfassend kann es somit von Vorteil sein, dass der Sender mit einem Sensor zum Detektieren eines Abfallsacks in der Sammelposition über eine Datenleitung, die kabelgebunden oder kabellos sein kann, verbunden ist. Auch ist es vom Rahmen der vorliegenden Erfindung umfasst, dass der Sender händisch aktiviert wird, also wenn etwa ein Benutzer beispielsweise einen Knopf drückt.

Zusätzlich oder alternativ zu einem Signal, dass ein befüllter Abfallsack in der Sammelposition vorliegt, kann dieser Sender oder auch ein anderer beispielsweise technologisch entsprechender Sender ein Signal ausgeben, welches die Art von in dem Abfallsack befindlichem Abfall anzeigt. Dies kann insbesondere deshalb von Vorteil sein, da die Art des Abfalls, etwa ob es sich um Recycling-Abfall, sogenannten Restmüll, oder Papier, beispielsweise, handelt, das weitere Prozessieren des Abfalls bestimmen kann. Entsprechend kann die weitere Prozessierung davon abhängig gemacht werden, welche Art von Abfall in dem jeweiligen Abfallsack vorliegt.

Es ist weiterhin vorgesehen, dass das Abfallsammelsystem einen Sammelroboter aufweist, durch den automatisiert in der Sammelposition befindliche Abfallsäcke einsammelbar sind. Dadurch kann somit ein besonders hoher Automatisierungsgrad ermöglicht werden. Insbesondere, wenn die befüllten Abfallsäcke automatisiert verschlossen und in die Lagerposition transferiert werden, kann zu gegebener Zeit ein Sammelroboter die dort befindlichen Abfallsäcke einsammeln.

Hierzu kann der Sammelroboter ein Lagervolumen aufweisen, in welchem die befüllten Abfallsäcke gelagert werden können. Der Sammelroboter kann entsprechend einen Sammelmechanismus, wie etwa einen Greifarm, aufweisen, welcher in jeweiligen Sammelpositionen befindliche Abfallsäcke greift und in das Lagervolumen des Sammelroboters überführt.

Der Sammelroboter kann ferner ein einziges Lagervolumen zum Aufnehmen von Abfallsäcken aufweisen, oder er kann auch mit einer entsprechenden Mehrzahl an Lagervolumina ausgestattet sein. Letztere Ausgestaltung ermöglicht beispielsweise, unterschiedlichen Abfall, also etwa Recyclingabfall, Restabfall oder auch Papier in unterschiedliche Volumina zu füllen und so ein weiteres Prozessieren des Abfalls zu erleichtern.

Um die Abfallsäcke einzusammeln kann der Sammelroboter beispielsweise einen vorbestimmten Bereich über eine vordefinierte Route periodisch und/oder zu bestimmten Zeiten abfahren. Beispielsweise können so sämtliche Räume in einem Gebäude oder in einer Etage eines Gebäudes abgefahren werden und dann beispielsweise kamerabasiert und/oder nach entsprechender Mustererkennung in Sammelpositionen befindliche Abfallsäcke erkannt werden. Einzusammelnde Müllsäcke können beispielsweise mit einem entsprechenden Anzeigemerkmal versehen sein, welches kamerabasiert erkannt werden kann, so dass der Sammelroboter die einzusammelnden Abfallsäcke erkennt. Entsprechende Anzeigemerkmale umfassen etwa einen QR-Code, ein graphisches Muster, eine bestimmte Farbe und/oder ein Merkmal, welches nur unter UV- oder IR-Licht erkennbar ist.

Entsprechend detektierte Abfallsäcke können dann in das Lagervolumen verbracht werden, woraufhin der Sammelroboter zu einer zentralen Sammelstelle fahren kann. Dort können die Abfallsäcke wiederum automatisiert oder durch eine Person in einen zentralen Sammelbehälter oder in verschiedene Sammelbehälter, etwa abhängig von der Art des Abfalls, verbracht werden. Entsprechend kann es wie vorstehend beschrieben von Vorteil sein, wenn der Sammelroboter eine Kamera zum kamerabasierten Detektieren von Abfallsäcken aufweist.

Alternativ kann der Sammelroboter eine auch als Grundstrecke zu bezeichnende Route abfahren, welche etwa in einem Gebäude einem entsprechenden Flur entsprechen kann. Beim Abfahren der Grundstrecke beziehungsweise Grundroute empfängt der Sammelroboter dann entsprechende Signale, welche in Sammelpositionen befindliche Abfallsäcke anzeigen, wie vorstehend im Detail beschrieben. Entsprechend kann der Sammelroboter dann die entsprechenden Befüllanordnungen anfahren und aufgrund des ausgesendeten Signals, welches einen Hinweis auf die Position des Abfallsacks liefern kann, oder auch wiederum kamerabasiert Abfallsäcke erkennen und einsammeln. Anschließend können die Abfallsäcke wiederum zu einer zentralen Sammelposition verbracht werden. In dieser Ausgestaltung kann in Echtzeit auf sich verändernde Anforderungen reagiert werden. Dadurch braucht der Sammelroboter nicht zwingend einen vorbestimmten Weg abzufahren, um sämtliche Sammelpositionen hinsichtlich einzusammelnder Abfallsäcke zu überprüfen, sondern der Sammelroboter braucht nur die Einfüllanordnungen beziehungsweise Sammelpositionen zu berücksichtigen, an welchen auch wirklich einzusammelnde Abfallsäcke vorliegen. Diese Ausgestaltung erlaubt es somit, durch die Verwendung besonders kurzer Wegstrecken, was Zeit- und Kosteneinsparungen mit sich bringen kann.

Entsprechend kann es von Vorteil sein, wenn der Sammelroboter einen Empfänger zum Empfangen von Signalen aufweist, wobei der Sammelroboter ferner durch eine Steuereinheit basierend auf empfangenen Signalen steuerbar ist.

Grundsätzlich kann ein Sammelroboter nach vorbestimmten zeitlichen Mustern periodisch eine Sammelfahrt durchführen, oder auch auf konkrete Anforderung eines Benutzers. Die Anforderung kann dabei händisch durch einen Benutzer erfolgen, oder auch beispielsweise durch ein entsprechendes Sendersignal, wie vorstehend beschrieben. Hierfür kann es von Vorteil sein, wie vorstehend beschrieben, dass der Sammelroboter mit einem entsprechenden Empfänger ausgestattet ist.

Darüber hinaus kann es bevorzugt sein, wenn der Sammelroboter nur zu einem bestimmten System zugehörige Abfallsäcke einsammelt. Hierzu können die Abfallsäcke beispielsweise mit einer Markierung versehen sein, die vom Sammelroboter erkannt wird. Die Markierung kann etwa im UV-Licht oder im IR-Licht sichtbar sein und vom Sammelroboter entsprechend erkennbar sein. Alternativ oder zusätzlich kann eine derartige Qualifizierung zu einem bestimmten System auch Bestandteil eines Signals sein, das etwa von der Befüllanordnung oder einem anderen Bauteil gesendet wird, wie vorstehend beschrieben.

Es kann weiterhin von Vorteil sein, dass das Abfallsammelsystem, wie etwa der Sammelroboter, einen Türöffnungsmechanismus aufweist, durch den bei Annäherung des Sammelroboters an eine Türe diese öffenbar ist. Dieser Türöffnungsmechanismus kann etwa ein Greifhaken oder eine ähnliche Geometrie sein, mittels der etwa eine Türklinke gedrückt oder ein Drehknauf gedreht werden kann. Der Türöffnungsmechanismus kann aber auch auf elektronische Weise funktionieren, etwa indem mittels eines RFID-Chips oder eines anderen Mechanismus eine Annäherung des Sammelroboters an eine Türe erkannt und die Türe automatisiert geöffnet wird. Diese Ausgestaltung ermöglicht, dass auch dann befüllte Abfallsäcke eingesammelt werden können, wenn diese in einem Raum mit verschlossener Türe sich befinden.

Nachfolgend wird die Erfindung unter Bezugnahme auf die anliegenden Zeichnungen exemplarisch erläutert, wobei die nachfolgend dargestellten Merkmale sowohl jeweils einzeln als auch in Kombination einen Aspekt der Erfindung darstellen können, und wobei die Erfindung nicht auf die folgende Zeichnung, die folgende Beschreibung und das folgende Ausführungsbeispielbeschränkt ist.

Es zeigen:
Fig. 1 eine schematische Ansicht einer Ausgestaltung eines Abfallsammelsystems; und
Fig. 2 eine schematische Ansicht einer Ausgestaltung einer Befüllanordnung für ein Abfallsammelsystem gemäß Fig. 1.

In der Figur 1 ist ein Abfallsammelsystem 10 gemäß einer Ausgestaltung der Erfindung gezeigt, das zum zumindest teilweise automatisierten Prozessieren von Abfallsäcken 56 geeignet ist. Das Abfallsammelsystem 10 umfasst eine Mehrzahl an Befüllanordnungen 12, welche in der Figur 2 in größerem Detail in einer Draufsicht gezeigt sind.

Wie in Figur 2 gezeigt umfasst die Befüllanordnung 12 einen Rahmen 14 zum Aufnehmen und Fixieren eines Abfallsacks 56. Der Rahmen 14 bildet einen Ständer aus, der beispielsweise auf vier Beinen stehen kann. Die Abfallsäcke 56 können entsprechend innerhalb des Rahmens 14 angeordnet und aufgespannt werden. Hierzu umfasst die Befüllanordnung 12 eine Spannanordnung 16 zum automatisierten Aufspannen des Abfallsacks 56 in einer Befüllposition 18 der Befüllanordnung 12. Wie angedeutet befindet sich die Befüllposition 18 innerhalb des Rahmens 14.

Die Spannanordnung 16 umfasst beispielsweise zwei relativ zueinander etwa über parallel und horizontal ausgerichtete Schienen 24 verfahrbare Greifanordnungen 20, 22, welche einen Abfallsack 56 etwa durch rotierbare und/oder schwenkbare etwa als Haken ausgebildete Griffe 26 greifen und aufspannen kann. Die Abfallsäcke 56 können beispielsweise einem Nachfüllvolumen 28, wie einer Kassette, zum Bereitstellen unbenutzter Abfallsäcke 56 entnommen werden. Entsprechend kann durch die Spannanordnung 16 oder einen anderen Mechanismus ein unbenutzter Abfallsack 56 greifbar und in der Befüllposition 18 aufspannbar sein. Nunmehr kann der Abfallsack 56 befüllt werden.

Wenn der Abfallsack 56 befüllt ist, kann etwa automatisiert oder durch einen manuellen Befehl der Abfallsack 56 verschlossen und in eine Sammelposition 30 verbracht werden. Diese Position des Abfallsacks 56 ist in der Figur 2 gezeigt. Hierzu weist die Befüllanordnung 12 eine Verschlusseinrichtung 32 zum automatisierten Verschließen des Abfallsacks 56 auf. Die Verschlusseinrichtung 32 kann etwa als Schweißeinrichtung 34 ausgebildet sein, welche ein oder zwei Heizelemente 36 aufweist, durch welche der Abfallsack 56 verschweißt und damit verschlossen werden kann. Die Schweißeinrichtung 34 kann etwa an Greifanordnungen 20, 22 befestigt sein.

Ist der Abfallsack 56 verschlossen, kann dieser durch einen Transfermechanismus 38 zum Verbringen des Abfallsacks 56 von der Befüllposition 18 in die Sammelposition 30, etwa wiederum durch die Greifanordnung 20, 22, verbracht werden. Hierzu kann die Greifanordnung 20, 22 etwa derart verschwenken, dass der Abfallsack 56 in die Sammelposition 30 fällt.

Ist der Abfallsack 56 befüllt, was durch einen geeigneten Sensor 40 detektierbar sein kann, kann etwa durch einen Sender 42, der Teil der Befüllanordnung 12 sein kann, ein Signal ausgegeben werden, dass der Abfallsack 56 entsorgt werden kann. Dies kann manuell durch eine Reinigungskraft erfolgen, oder auch automatisiert durch einen Sammelroboter 44, wie dies in der Figur 1 gezeigt ist.

In der Figur 1 ist der Sammelroboter 44 gezeigt, der in unterschiedlichen Räumen 46 einer Etage befindliche Befüllanordnungen 12 abfahren und befüllte Abfallsäcke 56 entsorgen kann. In Figur 1 sind dabei sowohl Befüllanordnungen 12a gezeigt, bei welchen kein befüllter Abfallsack 56 vorliegt, als auch Befüllanordnungen 12b, bei denen ein befüllter und damit einzusammelnder Abfallsack 56 auf einer Sammelposition 30 vorhanden ist.

Der Sammelroboter 44 kann nun jeden Raum 46 abfahren und kamerabasiert nach einzusammelnden Abfallsäcken 56 suchen. Diese Abfallsäcke 56 können in einen Sammelbehälter 48 des Sammelroboters 44 verbracht werden und anschließend zu einer zentralen Sammelstation 50 auf der Etage gebracht werden. Hierzu kann der Sammelroboter 44 eine Kamera 52 zum kamerabasierten Auffinden auf einer Sammelposition 30 befindlicher Abfallsäcke 56 aufweisen.

In einer alternativen Ausgestaltung kann das Abfallsammelsystem 10 den Sender 42 aufweisen und kann der Sammelroboter 44 einen Empfänger 54 zum Empfangen von Signalen aufweisen, wobei der Sammelroboter 44 ferner durch eine Steuereinheit 62 basierend auf empfangenen Signalen steuerbar ist. In dieser Ausgestaltung kann der Sammelroboter 44 das entsprechende Signal empfangen und selektiv nur die Räume 46 abfahren in welchen ein Abfallsack 56 zu entfernen ist. Hierzu können Türen 60 der Räume 46 durch den Sammelroboter 48 zu öffnen sein.

Die Abfallsäcke 56 können von dem Sammelroboter 44 etwa durch ein Datensignal erkannt werden oder auch durch physische Anzeigemerkmale 58 der Abfallsäcke 56, welche kamerabasiert erkannt werden können, so dass der Sammelroboter 44 die einzusammelnden Abfallsäcke 56 erkennt. Entsprechende Anzeigemerkmale 58 umfassen etwa einen QR-Code, ein graphisches Muster, eine bestimmte Farbe und/oder ein Merkmal, welches nur unter UV- oder IR-Licht erkennbar ist.

### Bezugszeichen

- 10: Abfallsammelsystem
- 12: Befüllanordnung
- 14: Rahmen
- 16: Spannanordnung
- 18: Befüllposition
- 20: Greifanordnung
- 22: Greifanordnung
- 24: Schiene
- 26: Griff
- 28: Nachfüllvolumen
- 30: Sammelposition
- 32: Verschlusseinrichtung
- 34: Schweißeinrichtung
- 36: Heizelement
- 38: Transfermechanismus
- 40: Sensor
- 42: Sender
- 44: Sammelroboter
- 46: Raum
- 48: Sammelbehälter
- 50: Sammelstation
- 52: Kamera
- 54: Empfänger
- 56: Abfallsack
- 58: Anzeigemerkmal
- 60: Tür
- 62: Steuereinheit

## Patentansprüche

1. Abfallsammelsystem (10) zum zumindest teilweise automatisierten Prozessieren von Abfallsäcken (56), aufweisend
- eine Befüllanordnung (12) mit
- einer Aufnahmeeinrichtung, insbesondere einem Rahmen (14), zum Aufnehmen und Fixieren eines Abfallsacks (56);
- einer Spannanordnung (16) zum automatisierten Aufspannen des Abfallsacks (56) in einer Befüllposition (18) der Befüllanordnung (12); und
- einer Verschlusseinrichtung (32) zum automatisierten Verschließen des Abfallsacks (56); wobei
- das Abfallsammelsystem (10) eine von der Befüllposition (18) verschiedene Sammelposition (30) zum Sammeln verschlossener Abfallsäcke (56) aufweist;
- und wobei die Befüllanordnung (12) einen Transfermechanismus (38) zum Verbringen des Abfallsacks (56) von der Befüllposition (18) in die Sammelposition (30) aufweist,
**dadurch gekennzeichnet, dass** das Abfallsammelsystem (10) einen Sammelroboter (44) aufweist, durch den automatisiert in der Sammelposition (30) befindliche Abfallsäcke (56) einsammelbar sind.

2. Abfallsammelsystem (10) nach Anspruch 1, **dadurch gekennzeichnet, dass** die Befüllanordnung (12) ein Nachfüllvolumen (28) zum Bereitstellen unbenutzter Abfallsäcke (56) aufweist.

3. Abfallsammelsystem (10) nach Anspruch 1 oder 2, **dadurch gekennzeichnet, dass** durch die Spannanordnung (16) oder einen anderen Mechanismus ein unbenutzter Abfallsack (56) greifbar und in der Befüllposition (18) aufspannbar ist.

4. Abfallsammelsystem (10) nach einem der Ansprüche 1 bis 3, **dadurch gekennzeichnet, dass** die Verschlusseinrichtung (32) eine Schweißvorrichtung (34) zum verschließenden Verschweißen des Abfallsacks (56) umfasst.

5. Abfallsammelsystem (10) nach einem der Ansprüche 1 bis 4, **dadurch gekennzeichnet, dass** das Abfallsammelsystem (10) einen Sender (42) aufweist, durch ein Signal ausgebbar ist, wenn ein Abfallsack (56) auf der Sammelposition (30) liegt.

6. Abfallsammelsystem (10) nach Anspruch 5, **dadurch gekennzeichnet, dass** der Sender (42) mit einem Sensor (40) zum Detektieren eines Abfallsacks (56) in der Sammelposition (30) über eine Datenleitung verbunden ist.

7. Abfallsammelsystem (10) nach einem der Ansprüche 1 bis 6, **dadurch gekennzeichnet, dass** das Abfallsammelsystem (10) einen Sender (42) aufweist, durch den ein Signal ausgebbar ist, welches die Art von in dem Abfallsack (56) befindlichem Abfall anzeigt.

8. Abfallsammelsystem (10) nach einem der Ansprüche 1 bis 7, **dadurch gekennzeichnet, dass** der Sammelroboter (44) eine Kamera (52) zum kamerabasierten Auffinden auf einer Sammelposition (30) befindlicher Abfallsäcke (56) aufweist.

9. Abfallsammelsystem (10) nach einem der Ansprüche 1 bis 8, **dadurch gekennzeichnet, dass** der Sammelroboter (44) einen Empfänger (54) zum Empfangen von Signalen aufweist, wobei der Sammelroboter (44) ferner durch eine Steuereinheit (62) basierend auf empfangenen Signalen steuerbar ist.

10. Abfallsammelsystem (10) nach einem der Ansprüche 1 bis 9, **dadurch gekennzeichnet, dass** das Abfallsammelsystem (10) einen Türöffnungsmechanismus aufweist, durch den bei Annäherung des Sammelroboters (44) an eine Türe (60) diese öffenbar ist.

## Claims

1. Waste collection system (10) for processing waste sacks (56) in an at least partially automated manner, comprising
- a filling arrangement (12) with
- a receiving device, in particular a frame (14), for receiving and securing a waste sack (56);
- a clamping arrangement (16) for spreading open the waste sack (56) in an automated manner in a filling position (18) of the filling arrangement (12); and
- a sealing device (32) for sealing the waste sack (56) in an automated manner; wherein
- the waste collection system (10) has a collection position (30), which is different from the filling position (18), for collecting sealed waste sacks (56);
- and wherein the filling arrangement (12) has a transfer mechanism (38) for transporting the waste sack (56) from the filling position (18) to the collection position (30),
**characterized in that** the waste collection system (10) has a collecting robot (44), by means of which waste sacks (56) located in the collection position (30) can be collected in an automated manner.

2. Waste collection system (10) according to Claim 1, **characterized in that** the filling arrangement (12) has a refill volume (28) for providing unused waste sacks (56).

3. Waste collection system (10) according to Claim 1 **or 2, characterized in that** an unused waste sack (56) can be picked up by the clamping arrangement (16) or another mechanism and spread open in the filling position (18).

4. Waste collection system (10) according to any of Claims 1 to 3, **characterized in that** the sealing device (32) comprises a welding apparatus (34) for welding the waste sack (56) so as to seal it.

5. Waste collection system (10) according to any of Claims 1 to 4, **characterized in that** the waste collection system (10) has a transmitter (42) which can output a signal when a waste sack (56) is situated in the collection position (30).

6. Waste collection system (10) according to Claim 5, **characterized in that** the transmitter (42) is connected via a data line to a sensor (40) for detecting a waste sack (56) in the collection position (30).

7. Waste collection system (10) according to any of Claims 1 to 6, **characterized in that** the waste collection system (10) has a transmitter (42) by means of which a signal can be output, the signal indicating the type of waste contained in the waste sack (56).

8. Waste collection system (10) according to any of Claims 1 to 7, **characterized in that** the collecting robot (44) has a camera (52) for finding waste sacks (56) located in a collection position (30) in a camera-based manner.

9. Waste collection system (10) according to any of Claims 1 to 8, **characterized in that** the collecting robot (44) has a receiver (54) for receiving signals, wherein the collecting robot (44) can further be controlled by a control unit (62) based on received signals.

10. Waste collection system (10) according to any of Claims 1 to 9, **characterized in that** the waste collection system (10) has a door-opening mechanism by means of which a door (60) can be opened as the collecting robot (44) approaches the door.

## Revendications

1. Système de collecte (10) de déchets pour le traitement au moins partiellement automatisé de sacs de déchets (56), présentant
- un agencement de remplissage (12) présentant
- un dispositif de réception, en particulier un cadre (14), pour la réception et la fixation d'un sac de déchets (56) ;
- un agencement de serrage (16) pour le serrage automatisé du sac de déchets (56) dans une position de remplissage (18) de l'agencement de remplissage (12) ; et
- un dispositif de fermeture (32) pour la fermeture automatisée du sac de déchets (56) ; dans lequel
- le système de collecte (10) de déchets présente une position de collecte (30) différente de la position de remplissage (18) pour la collecte de sacs de déchets (56) fermés ;
- et dans lequel l'agencement de remplissage (12) présente un mécanisme de transfert (38) pour le passage du sac de déchets (56) à partir de la position de remplissage (18) dans la position de collecte (30),
**caractérisé en ce que** le système de collecte (10) de déchets présente un robot de collecte (44), qui permet de collecter de manière automatisée des sacs de déchets (56) se trouvant dans la position de collecte (30).

2. Système de collecte (10) de déchets selon la revendication 1, **caractérisé en ce que** l'agencement de remplissage (12) présente un volume de postremplissage (28) pour la mise à disposition de sacs de déchets (56) non utilisés.

3. Système de collecte (10) de déchets selon la revendication 1 ou 2, **caractérisé en ce qu'**un sac de déchets (56) non utilisé peut être saisi par l'agencement de serrage (16) ou par un autre mécanisme et être serré dans la position de remplissage (18).

4. Système de collecte (10) de déchets selon l'une des revendications 1 à 3, **caractérisé en ce que** le dispositif de fermeture (32) comprend un dispositif de soudage (34) pour le soudage avec fermeture du sac de déchets (56).

5. Système de collecte (10) de déchets selon l'une des revendications 1 à 4, **caractérisé en ce que** le système de collecte (10) de déchets présente un émetteur (42) qui peut émettre un signal lorsqu'un sac de déchets (56) se trouve dans la position de collecte (30).

6. Système de collecte (10) de déchets selon la revendication 5, **caractérisé en ce que** l'émetteur (42) est relié par l'intermédiaire d'une ligne de données à un capteur (40) pour la détection d'un sac de déchets (56) dans la position de collecte (30).

7. Système de collecte (10) de déchets selon l'une des revendications 1 à 6, **caractérisé en ce que** le système de collecte (10) de déchets présente un émetteur (42) qui peut émettre un signal qui indique le type de déchets se trouvant dans le sac de déchets (56).

8. Système de collecte (10) de déchets selon l'une des revendications 1 à 7, **caractérisé en ce que** le robot de collecte (44) présente une caméra (52) pour la détection basée sur la caméra de sacs de déchets (56) se trouvant dans la position de collecte (30).

9. Système de collecte (10) de déchets selon l'une des revendications 1 à 8, **caractérisé en ce que** le robot de collecte (44) présente un récepteur (54) pour la réception de signaux, le robot de collecte (44) pouvant en outre être commandé par une unité de commande (62) sur la base de signaux reçus.

10. Système de collecte (10) de déchets selon l'une des revendications 1 à 9, **caractérisé en ce que** le système de collecte (10) de déchets présente un mécanisme d'ouverture de porte qui permet d'ouvrir une porte (60) lorsque le robot de collecte (44) s'approche de celle-ci.
